# EUROPÄISCHE PATENTSCHRIFT

(11) **EP 4 239 804 B1**
(45) Veröffentlichungstag und Bekanntmachung des Hinweises auf die Patenterteilung: **15.04.2026**
(21) Anmeldenummer: 23159017.5
(22) Anmeldetag: 28.02.2023
(51) Int. Cl.: H01R 13/187, H01R 13/05, H01R 13/53, H01R 13/03

(54) **KONTAKTPARTNERKOMBINATION**
CONTACT PARTNER COMBINATION
COMBINAISON DE PARTENAIRES DE CONTACT

(30) Priorität: 03.03.2022 DE 102022105068
(43) Veröffentlichungstag der Anmeldung: 06.09.2023
(73) Patentinhaber: Amphenol-Tuchel Electronics GmbH, 74080 Heilbronnn (DE)
(72) Erfinder: DEIGNER, Alena, 74348 Lauffen am Neckar (DE); SZYMURA, Dawid, 75245 Neulingen (DE)
(74) Vertreter: Staeger & Sperling Partnerschaftsgesellschaft mbB

(56) Entgegenhaltungen:
- WO-A1-2011/098102
- CH-A- 131 449
- FR-A- 997 269

## Beschreibung

Die Erfindung betrifft eine Kontaktpartnerkombination für eine elektrisch leitende Steckverbindung, aufweisend eine Kontaktbuchse und einen mit der Kontaktbuchse korrespondierenden Kontaktstecker und eine zwischen den Kontaktflächen der Kontaktbuchse und dem Kontaktstecker angeordneten Wellenhülse. Weiterhin betrifft die Erfindung eine Steckverbindung mit einer solchen Kontaktpartnerkombination.

Zur Kontaktierung oder Herstellung lösbarer elektrisch leitender Verbindungen werden Steckverbindungen, Kontaktierungselemente, Polverbinder, Steckhülsen usw. in unterschiedlichsten Ausbildungen und Varianten eingesetzt. Insbesondere, aber nicht ausschließlich bei elektrischen Kontaktierungsaufgaben im höheren Leistungsbereich sind Kontaktsysteme entwickelt worden, die auf Rundkontaktgeometrien zur Aufnahme eines Kontaktpins basieren und deren Ausgangsmaterial aus einem flächigen Kontaktgitter besteht, dass mit hyperbolischem Drall in die Rundkontaktgeometrie gebracht wird. Diese als RADSOK bekannt gewordenen Kontaktsysteme zeichnen sich durch robuste und hochdichte Kontaktherstellung infolge der erheblichen Kontaktfläche zum jeweiligen Kontaktpin aus. Alternativ sind anstelle der hyperbolischen Verdrehsituation nach innen gerichtete Lamellengeometrien bekannt, dessen Lamellenkontaktgitter radialsymmetrisch ausgerichtet ist.

Diese vorzugsweise als Hochstromkontaktbuchsen verwendeten Kontaktgeometrien sind folglich als Radialkontaktbuchsen oder hyperbolische Kontaktbuchsen bekannt.

RADSOK-Kontaktsysteme der vorgenannten Art werden über ihre in der Regel zylindrischen Außenkonturen in Steckverbinderbuchsenhülsen aufgenommen und realisieren die Kontaktierung außenseitig über die Zylinderflächen. Die DE 10 2007 051 266 B4 basiert auf der Grundidee, eine einzige Steckverbinderbuchsenhülse bereitzustellen, die so ausgebildet ist, dass unterschiedliche Lamellenkontaktkäfige in Form von RADSOK-Kontaktbuchsen aufgenommen werden können, welche flächig an der Innenseite der Kontaktbuchse zur Anlage kommt.

Einen vergleichbaren Grundaufbau zeigt die DE 20 2006 100 095 U1. Erfindungsgegenstand hier ist die Kopplung, Verbindung, Kontaktierung des zylinderförmigen Lamellenkäfigs "fliegend" innerhalb der aufnehmenden Steckverbinderbuchsenhülse dadurch, dass nur eine der die jeweils endseitigen Bunde beispielsweise durch Presspassung in der Buchse festgelegt wird. Es ist eine elektrische Steckverbinderbuchse umfassend eine zylindrische Buchsenhülse vorgesehen, welche mit einem Aufnahmeraum ausgebildet ist, in dem ein zylinderförmiger Lamellenkäfig mit einer Vielzahl von parallel verlaufenden Kontaktlamellen eingeschoben ist, wobei der Lamellenkäfig über einen ersten und zweiten endseitig umlaufenden Bundsteg verfügt, zwischen denen die Kontaktlamellen verlaufen. Der Lamellenkäfig wird an dem einen Ende zumindest axial und bevorzugt auch drehfest in der Buchsenhülse festgelegt und dadurch eingespannt bzw. befestigt und an dem anderen gegenüberliegenden Ende eine axiale und zumindest um einen gewissen Drehwinkel drehbare Gleitlagerung gegenüber der Buchsenhülse vorgesehen ist. Vorzugsweise wird der Lamellenkäfig mit seinem einen Bundsteg mittels hülsenseitigem Befestigungsmittel an der Innenwand der Buchsenhülse befestigt.

Insbesondere bei Kontaktierungsaufgaben im Hochstrombereich - beispielsweise zur Aufladung von Batterien in elektrisch angetriebenen Fahrzeugen oder die elektrische Kontaktierung der Fahrzeugbatterie mit den Verbrauchern im Fahrzeug - ist es von besonderer Wichtigkeit, dass die elektrische Kontaktierung der Steckverbindungspartner sehr zuverlässig ist. Auf derartige Steckverbindungen und deren Kontaktierungselemente, die häufig aus einer oder mehrerer Paarungen, bestehend aus Steckkontaktpin und Steckkontaktbuchse aufgebaut sind, können unterschiedliche Einflüsse einwirken, beispielsweise mechanische Belastungen, Vibrationen, Stöße, Alterungseinflüsse. Auch möglich sind erhebliche Temperatureinflüsse verursacht durch Umweltbedingungen oder infolge der Eigenerwärmung verursacht durch die fließende elektrische Leistung und den Eigenwiderstand der stromführenden Teile. Besonders relevant kann die Eigenerwärmung sein an den Kontaktstellen, da kontaktkraftbedingt die Kontaktflächen klein und somit ein quasi geometrisch verursachter hoher Widerstand vorliegen kann. Aus diesem Grund ist es von besonderer Wichtigkeit, dass die Kontaktkraft - genauer: die Kontaktnormalkraft - möglichst hoch und dauerhaft gleichbleibend ist, um die Kontaktpartner, meist gebildet durch Kontaktpin und Kontaktbuchse für deren elektrisch Kontaktierung an dessen Kontaktflächen aneinanderzupressen.

Die im Stand der Technik verfügbaren Kontaktbuchsen wie beispielsweise die erwähnten RADSOK-Buchsen oder auch deren Steckkontaktpartner, die Steckkontaktpins werden sowohl bildsame Formgebungsverfahren wie beispielsweise Stanzen, Rollen und geeignete Werkstoffe mit federnden Eigenschaften eingesetzt, um die erwünschten Federwirkungen durch Rückstellkräfte zu erzeugen, die genutzt werden, um vorzugsweise elastische Anpresskräfte der Kontaktpartner an ihren Kontaktflächen zu erzeugen. Dabei wird die Leistungsfähigkeit der Steckkontaktverbindung durch auftretenden Temperatureinwirkungen begrenzt, dadurch, dass höheren Temperaturen ein Federkraftverlust infolge von Relaxierungsvorgängen, Materialkriechen und Eigenspannungsabbau bewirken. Dies gilt insbesondere für Kupfer und Kupferlegierungen, da Kupfer neben seiner generell niedrigen Elastizitätseigenschaft vor allen bereits bei niedrigen Temperaturen "weich" wird.

Werden die Steckkontaktpartner derart konstruiert und aus Werkstoffen wie beispielsweise Federstahl gebildet, ist es zwar möglich, auch sehr hohe Kontaktnormalkräfte zu erzeugen, welche die Kontaktflächen der Steckkontaktpartner zuverlässig aneinanderdrücken, aber es ergeben sich häufig Montageprobleme dadurch, dass das Zusammenstecken der Kontaktpartner hohe Steckkräfte erfordert, welche die Montage erschweren oder den Einsatz von Werkzeugen erfordern.

Um die Problematik der sich unter Temperatureinwirkungen verringernden Kontaktnormalkräfte zu reduzieren sind Kontaktierungslösungen entwickelt worden, bei denen sich die Kontaktierungselemente oder Zusatzbauteile infolge einer Temperaturerhöhung derart verformen, dass die Steigerung der Kontaktkraft erreicht wird und gleichzeitig die Montagekraft beim Zusammenstecken der Steckverbindung bei niedrigerer Temperatur geringer ist. Die EP 2 461 427 B1 offenbart einen sich selbsttätig verformenden Hochstromkontakt basierend auf dem Ansatz, durch einerseits konstruktive Auslegung des Hochstromkontakts und andererseits Vorsehen eines sich bei steigender Temperatur selbsttätig verformenden Elementes der Steckverbindung mit niedrigen Steckkräften bei Raumtemperatur für die Montage und hoher Kontaktkraft beziehungsweise Kontaktnormalkraft während des Betriebs, insbesondere stärkerer Eigenerwärmung und bei erhöhten Umgebungstemperaturen zu erreichen.

Die Kontaktnormalkraft wird quasi selbstregelnd erhöht, sobald eine Temperaturerhöhung stattfindet. Der vorgeschlagene Hochstromkontakt dient zur Übertragung von Strom von einer Stromquelle zu einem elektrischen Leiter eines Stromabnehmers, so dass der Hochstromkontakt zusammen mit dem korrespondierenden Kontaktstift einerseits zur mechanischen Verbindung und andererseits zur elektrischen Kontaktierung des Stromabnehmers mit der Stromquelle über eine elektrische Kontaktfläche des Hochstromkontakts mit dem Kontaktstift dient. Indem die mechanische Verbindung bei durch Stromfluss steigender Temperatur des Hochstromkontakts durch den Hochstromkontakt bzw. die selbsttätig verformend ausgebildeten Bauteile, insbesondere einem ringförmigen Element durch die temperaturinitiierte Verformung gesteigert wird, wird die dem werkstoffbedingten Kontaktnormalkraftverlust entgegengewirkt und Kontaktkraft zumindest aufrechterhalten, teils sogar gesteigert. Gleichzeitig ist das Zusammenstecken bei niedrigen Temperaturen mit verringerter Steckkraft möglich.

Einen ähnlichen Ansatz verfolgt die DE 10 2005 032 462 A1. Gelehrt wird hier die Kontaktbuchse derart auszugestalten, dass zumindest der Bereich der Kontaktkuppen aus einem Bimetall besteht. Der mit dem Bimetall ausgestaltete Bereich verändert seine Form aufgrund eines Wärmeeinflusses. Diese Formänderung wird genutzt, die Kontaktnormalkraft zumindest konstant zu halten oder ansteigen zu lassen.

FR 997 269 A offenbart eine Kontaktpartnerkombination gemäß dem Oberbegriff von Anspruch 1.

Die im Stand der Technik verfügbaren Kontaktierungslösungen mit der temperaturabhängigen Veränderung der Kontaktnormalkraft und aufgebaut durch die Kombination von Kontaktbuchse und Kontaktpin weisen teils erhebliche Nachteile auf. Häufig findet man Lösungen, welche ein oder mehrere Bauteile wie beispielsweise Ringe oder rohrförmige Bauteile aufweisen, welche die Kontaktnormalkraft infolge einer Temperaturveränderung beeinflussen. Diese Lösungen stellen häufig nur geringe oder zumindest nicht ausreichend hohe Kontaktnormalkraftsteigerungen durch die Temperaturänderungen verursacht durch die Temperaturdifferenz zwischen Temperatur vor und nach der Bestromung bereit.

Andere Kontaktierungausgestaltungen integrieren die sich unter Temperatureinwirkung verformenden Komponenten der Kontaktierung bzw. Steckverbindung in das Kontaktbuchsenbauteil. Mit derart geometrischen Ausgestaltungen können durch die temperaturabhängige Verformung nur in vergleichsweise geringem Umfang die Kontaktnormalkräfte beeinflusst und insbesondere erhöht werden.

Kontaktierungslösungen mit temperaturabhängiger Veränderung der Kontaktnormalkraft weisen geometrie- und werkstoffbedingt häufig das Problem auf, dass der Prozess des Zusammensteckens, Montierens sehr präzise und exakt geführt erfolgen muss, da Winkelfehler nur in geringen Maß ausgleichbar oder konzentrisches Stecken nicht möglich sind. Auch reagieren derartige Kontaktierungslösungen bei auftretenden Vibrationen oftmals mit verringerter Kontaktierungszuverlässigkeit.

Ein weiteres Problem bei der temperaturinduzierten Veränderung der Kontaktnormalkraft durch über Mehrschichtwerkstoffe oder Formgedächtnislegierungen realisierte Verformungen kann darin liegen, dass die Kontaktnormalkraftveränderungen zu hoch werden und Verformungen zumindest teilweise im plastischen Bereich stattfinden. Erfolgt die Verformung von Mehrschichtmetallen oder Formgedächtniswerkstoffen im plastischen Bereich dann verlieren diese Werkstoffe zumindest teilweise ihre temperaturinduzierten Formänderungseigenschaften und/oder die eingeleitete Verformung bleibt auch bei der Rückkehr auf das Temperaturniveau vor der Verformung um den Betrag der plastischen Verformung dauerhaft.

Aufgabe der Erfindung ist es, die bestehenden Kontaktierungslösungen mit sich durch Temperatureinwirkung veränderbaren Kontaktnormalkräften weiterzuentwickeln und die bestehenden Nachteile wenigstens teilweise zu reduzieren.

Die erfindungsgemäße Lösung der Aufgabe schlägt eine Kontaktpartnerkombination nach Anspruch 1 für eine elektrisch leitende Steckverbindung vor, bestehend aus wenigstens einer Kontaktbuchse, einem Kontaktstecker in Form eines Wendelpins und einer Wellenhülse. In die Kontaktbuchse wird der Wendelpin eingesteckt, die Wellenhülse ist zwischen den Kontaktelementen Kontaktbuchse und Wendelpin angeordnet. Der Wendelpin kontaktiert im gesteckten Zustand bereichsweise mit seiner Kontaktaußenfläche die Wendelhülse an ihren innenliegenden Abschnitten, die Kontaktbuchse ist bereichsweise mit ihrer inneren Kontaktfläche kontaktiert an außenflächigen Abschnitten der Wellenhülse.

In der Kontaktpartnerkombination ist die Kontaktbuchse das äußere, für die Verformungskräfte abstützende Element und realisiert die Übertragung elektrischer Energie.

Der Wendelpin besteht aus einem Mehrschichtmetall oder einer Formgedächtnislegierung und weist eine wenigstens abschnittsweise zylinderförmige Gestalt auf. Durch den Aufbau mittels Mehrschichtmetall oder Formgedächtniswerkstoff realisiert der Wendelpin die temperaturänderungsinduzierte Kontaktnormkraftänderung über die sich einstellende Verformung. Das bedeutet, dass die temperaturabhängige Verformung des Wendelpins erzeugt wird durch die Verwendung von Mehrschichtmetallen mit unterschiedlichen TemperaturAusdehnungskoeffizienten und/oder durch Formgedächtnislegierungen. Die Temperaturänderung kann basieren auf der Änderung der Umgebungstemperatur und/oder einer herbeigeführten Temperaturänderung und/oder der Erwärmung durch den ohmschen Widerstand der elektrisch leitenden Werkstoffe bei der Durchleitung elektrischer Energie.

Die Wellenhülse mit ihrem wellenförmigen, offenen Querschnitt ist funktional als Elastizitätselement zwischen Wendelpin und Kontaktbuche liegend und realisiert infolge ihrer elastischen Eigenschaften sowohl die Begrenzung der durch die temperaturänderungsinduzierte Verformung und damit der Kontaktnormalkraft des Wendelpins als auch den Ausgleich von Winkelfehlern bei und/oder nach der Montage (Zusammenstecken). Auch können mögliche im Betrieb auftretende Schwingungen und Vibrationen von der Wellenhülse gedämpft werden, sodass die Einleitung derartiger dynamischer Belastungen zwischen Kontaktbuchse und Wendelpin reduziert ist. Zur Realisierung der elastischen Eigenschaften ist die Wellenhülse aus einem Werkstoff mit hoher Elastizität gebildet, beispielsweise ein Federstahl.

In der zusammengesteckten Situation der Kontaktpartnerkombination wird von dem Wendelpin durch Temperaturänderung infolge seines Aufbaus aus einem Mehrschichtmetall oder einer Formgedächtnislegierung eine Verformung bewerkstelligt. Dies Verformung tritt bei einer Temperaturerhöhung in Form einer Ausdehnung in radialer Richtung auf und wirkt über die als elastisches Zwischenelement ausgebildete Wellenhülse in kontaktnormalkrafterhöhenden Weise auf die Innenfläche der Kontaktbuchse.

Während der Wendelpin diese temperaturänderungsinduzierte Kontaktnormalkraftänderung bewerkstelligt, sorgt die Wellenhülse dafür, dass die maximal auftretende Kontaktnormalkraft, die auf die Innenfläche der Kontaktbuchse wirkt, infolge der elastischen Verformungseigenschaften der Wellenhülse auf einen maximalen Kraftbetrag begrenzt wird. Gleichzeitig eröffnet die Wellenhülse durch ihre Elastizität den für diese Kraftbetragsbegrenzung notwendigen Bewegungsspielraum für den Wendelpin bei seiner Verformung, sodass dessen Verformungsbetrag innerhalb elastischer Verformungsgrenzen liegt und keine plastischen Verformungsanteile realisiert werden. Im Ergebnis wird eine sichere Kontaktierung und Übertragung von elektrischer Energie erreicht und gleichzeitig die verformungsbedingten Kontaktnormalkräfte auf eine maximale Schwelle begrenzt.

Um dem im Wesentlichen zylinderförmigen Wendelpin den Freiheitsgrad zu geben, sich infolge der temperaturänderungsinduzierten Verformung in seiner radialen Richtung und damit in Richtung der ihn außen umgebenden Wellenhülse auszudehnen, sieht die Erfindung vor, dass der Wendelpin wenigstens einen Schlitz in Längsrichtung aufweist, sodass zumindest bereichsweise ein offener Querschnitt vorliegt. Der Schlitz kann durchgehend der zylindrischen Mantelfläche des Wendelspins vorgesehen sein und eine wendelförmige Form aufweisen. Die wendelartige Ausbildung hat den Vorteil, dass sie sich mit einer innerhalb der Wellenhülse vorliegenden wendelförmigen Ausnehmung nicht verhakt oder verkantet, wenn deren Wendelsteigungen zueinander abweichen.

Die Wellenhülse erstreckt sich in axialer Richtung weitgehend achsparallel und korrespondierend zum Wendelpin sowie zur Kontaktbuchse. In Umfangsrichtung sind eine Mehrzahl von Wellen vorgesehen, welche vorzugsweise durch mit aufeinander folgenden Krümmungsradien oder bogenförmigen Abschnitten gebildet sind, welche jeweils Vorzeichenwechsel aufweisen und auf diese Weise die Wellenstruktur bewerkstelligen.

Die Wellenhülse weist in Längsrichtung eine Öffnung auf, sodass ein offener Querschnitt gebildet ist. Die Öffnung der Wellenhülse kann sich achsparallel erstrecken, vorzugsweise ist die Öffnung jedoch schräg, ähnlich einer Helixform ausgebildet. Wenn die Steigungen der Öffnung und/oder der Schlitze mit schräger Form der Wellenhülse gleich der Steigung des Wendelschlitzes ist muss verhindert werden, dass diese in der gleichen Position am Umfang quasi übereinanderliegen, da in diesem Fall ein Verhaken erfolgen kann und die Verformung behindert oder verhindert ist. Dazu sieht die Erfindung entweder vor, dass eine Verdrehsicherung die Wellenhülse außerhalb dieser Umfangspositionierung fixiert oder die Steigungen der Helixöffnung der Wellenhülse und die Steigung des Wendelschlitzes des Wendelpins sind ungleich ausgebildet, sodass ein Verhaken verhindert ist.

Sowohl die Öffnung als auch die wellenförmige Struktur der Wellenhülse unterstützen eine besonders hohe elastische Verformungsfähigkeit, welche optional noch weiter gesteigert werden kann durch einen oder mehrere Schlitze, welche wie bereits beschrieben schräge, helixförmige Erstreckungen haben können.

Die erfindungsgemäßen geometrischen Ausgestaltungen der Wellenhülse und, oder des Wendelspins unterstützen deren Herstellung durch Stanzverfahren dadurch, dass die Stanzkanten infolge der Konturen und Öffnungen beziehungsweise Schlitze kurz sind im Vergleich zu herkömmlichen Lamellenbuchsen. Dadurch sind reduzierte Stanzkräfte und minimierte Stanzzeiten möglich. Auf diese Weise wird eine wirtschaftliche Massenfertigung unterstützt.

Die Erfindung wird im Folgenden anhand eines exemplarischen Ausführungsbeispiels in Verbindung mit den Figuren näher erläutert. Dabei zeigen:
- Fig. 1: die perspektivische Ansicht auf die Wellenhülse;
- Fig. 2: die Seitenansicht auf die Wellenhülse;
- Fig. 3: die perspektivische Darstellung des Wendelpins;
- Fig. 4: die räumliche Darstellung der Kontaktpartnerkombination für eine elektrisch leitende Steckverbindung;
- Fig. 5: die dreidimensionale Ansicht des Wendelpins zusammengelegt mit der Wellenhülse;
- Fig. 6: die perspektivische Darstellung der Wellenhülse mit dessen Abwicklung.

Figur 1 zeigt die perspektivische Ansicht auf die Wellenhülse 30 mit ihrer in axialer Richtung weitgehend linearen Erstreckung und der in Umfangsrichtung realisierten wellenförmigen Struktur. Die Wellenhülse 30 verfügt über eine Öffnung OE, welche in diesem Ausführungsbeispiel eine weitgehend lineare Erstreckung in Axialrichtung hat und für einen offenen Querschnitt sorgt. Durch die Öffnung OE ist eine große elastische Verformungsfähigkeit in radialer Richtung geschaffen, welche durch die wellenförmige Struktur noch verstärkt wird.

Es können ein oder mehrere Schlitze SH in der Wellenhülse 30 vorgesehen sein, welche geometrisch schräg oder ähnlich einer Helix gestaltet sind und die Elastizitätseigenschaften der Wellenhülse 30 nochmals steigern.

Figur 2 umfasst die Seitenansicht auf die Wellenhülse 30 und zeigt sowohl den offenen Querschnitt, verursacht durch die Öffnung OE, als auch die wellenförmige Struktur. Gebildet wird die wellenförmige Struktur durch Wellen, welche sich in Umfangsrichtung erstrecken und durch Krümmungsradien oder bogenförmig gekrümmte Bereiche gebildet sind. Um die Wellenförmige Struktur bereitstellen zu können, weisen die zueinander angrenzenden Krümmungsradien oder bogenförmig gekrümmte Bereiche wechselnde Vorzeichen auf.

Neben der Steigerung der elastischen Verformbarkeit der Wellenhülse 30 werden die Wellenförmigen Bereiche dazu genutzt, Kontaktierungsflächen für die Kontaktbuchse 10 und den Wendelpin 20 bereitzustellen. Dazu weisen die nach außen gewölbten Wellenbereiche einen Krümmungsradius R1 auf, sodass die Kontaktbuchse 10 kontaktierbar ist und die nach innen gewölbten Wellenbereiche der Wellenbuchse 30 weisen einen Krümmungsradius R2 auf, sodass der Wendelpin 20 kontaktierbar ist.

Im endseitigen Bereich der Wellenhülse 30 angrenzend an die Öffnung OE kann die Wellenhülse 30 leicht eingerollt sein, vorzugsweise ist hier ein Krümmungsradius R1 vorgesehen. Diese Gestaltung bietet den Vorteil, dass sich die Wellenhülse 30 mit den scharfkantigen Enden während des Zusammensteckens der Kontaktpartner oder bei den im Betrieb auftretenden elastischen Verformungen nicht in der Kontaktbuchse 10 verhaken kann.

Figur 3 illustriert in einer perspektivischen Darstellung die Geometrie und den Aufbau des Wendelpins 20. Primär wir der Wendelpin 20 durch einen Steckkörper, Pin 21 gebildet, der optional durch ein Funktionselement 40 ergänzt ist. Der Steckkörper, Pin 21 des Wendelpins 20 weist wenigstens bereichsweise einen Schlitz SW auf, der sich in axialer Richtung erstreckt und vorzugsweise schräg und wendelförmig gestaltet ist. Durch den Schlitz SW und den sich damit ergebenden offenen Querschnitt wird die temperaturänderungsinduzierte Verformung in radialer Richtung des Wendelpins 20 ermöglicht, sodass durch die Wellenhülse 30 eine Kontaktnormalkraftänderung auf die Innenfläche der Kontaktbuchse 10 übertragen werden kann.

Das optionale Funktionselement 40 kann den Wendelpin 20 ergänzen. Das Funktionselement 40 kann sich in Gegenrichtung zur Steckrichtung erstrecken und als Verlängerung des Steckkörpers, Pins 21 gestaltet sein. Es kann eine Bohrung, Laschen oder andere Geometrien aufweisen, welche geeignet sind, Zusatzfunktionen bereitzustellen wie beispielsweise ein Griffstück zur Unterstützung der Handhabung beim Zusammenstecken der Kontakt- oder Steckverbindungspartner, bestehend aus Kontaktbuchse 10 und Wellenhülse 30 und dem Wendelpin 20 oder zum Anschlagen eines Kabels, einer Leitung (ggf. mit einer Abschirmung) durch zum Beispiel Schweißen oder Crimpen.

In Steckrichtung kann der Wendelpin 20 endseitig des Steckkörpers, Pins 21 eine Fase oder Schräge aufweisen, welches das Einfädeln in die Wellenhülse 30 erleichtert.

Figur 4 umfasst die räumliche Darstellung der Kontaktpartnerkombination 1 für eine elektrisch leitende Steckverbindung, aufweisend eine Kontaktbuchse 10, einen Wendelpin 20 und eine zwischen der innenseitigen Kontaktfläche der Kontaktbuchse 10 und der außenseitigen Kontaktfläche des Wendelspins 20 angeordneten Wellenhülse 30. Die durch den Wendelpin 20 realisierte temperaturänderungsinduzierte Verformung in radialer Richtung wirkt kontaktnormalkraftverändernd und wird von der Wellenhülse 30 praktisch sowohl an die Innenkontaktfläche der Kontaktbuchse 10 weitergeleitet als auch durch elastische Verformung auf einen Maximal-Kontaktnormalkraftwert begrenzt. Durch die geometrisch-konstruktive Auslegung der Wellenhülse 30 in Verbindung mit einer geeigneten Werkstoffwahl wie zum Beispiel Federstahl kann die weitergeleitete Kontaktnormalkraft sehr genau auf einen Maximalwert begrenzt werden. Gleichzeitig ist die Wellenhülse 30 in der Lage, Winkelabweichungen der Kontaktpartner 10, 20 zueinander auszugleichen und/oder möglicherweise auftretende Vibrationsbelastungen zu dämpfen oder durch dynamische Verformungen zu reduzieren.

Figur 5 zeigt die dreidimensionale Ansicht des Wendelpins 20 zusammengelegt mit der Wellenhülse 30. Die Öffnung OE der Wellenhülse 30 dieses Ausführungsbeispiels ist achsparallel ausgebildet, in Umfangsrichtung mit Versatz zu dem wendelförmigen Schlitz SW des Wendelspins 20 angeordnet und die Wellenhülsenenden angrenzend an die Öffnung OE sind leicht eigerollt. Auf diese Weise ist sichergestellt, dass sich die Öffnung OE und der Schlitz SW auch dann nicht ineinander verhaken, wenn sich die Wellenhülse 30 verdrehen sollte. Der wenigstens eine Schlitz SH der Wellenhülse 30 weist eine von dem Schlitz SW des Wendelspins 20 abweichende schräge Anordnung auf, sodass auch diese konstruktiven Elemente nicht miteinander verhaken können, wenn sie in Umfangsrichtung teilweise fluchtend übereinanderliegen. D. h., dass die Längserstreckungen des Schlitzes SW des Wendelpins 20 und der wenigstens eine Schlitz SH der Wendelhülse 30 und/oder die Öffnung OE der Wendelhülse 30 radial nicht deckungsgleich und damit nicht kongruent zueinander sind.

Alternativ zu den beschriebenen Maßnahmen, ein Verhaken von Wellenhülse 30 und Wendelpin 20 im Fall des Verdrehens zueinander zu verhindern, kann die Wellenhülse 30 beispielsweise durch eine Arretiernase eingreifend in die Öffnung OE das Verdrehen verhindern.

Figur 6 zeigt die perspektivische Darstellung der Wellenhülse 30 mit dessen Abwicklung. Das Ausgangsmaterial in Form eines Flaches mit den Schlitzen SH ist von sehr einfacher geometrischer Gestalt und kann wirtschaftlich und massenherstellungstauglich beispielsweise durch einen Stanzprozess hergestellt werden. Durch beispielsweise eine Kalt- oder Warmverformung in Form von Rollen könne die wellenförmigen Strukturen eingearbeitet und die zylinderähnliche Form der Wellenhülse 30 geschaffen werden.

### Bezugszeichenliste

- 1: Kontaktpartnerkombination für eine elektrisch leitende Steckverbindung

- 10: Kontaktbuchse

- 20: Kontaktstecker, Wendelpin
- 21: Steckkörper, Pin

- 30: Wellenhülse

- 40: Funktionselement

- OE: Öffnung (der Wellenhülse)
- R1: Krümmungsradius Buchsenkontakt
- R2: Krümmungsradius Pinkontakt
- SH: Schlitz (Wellenhülse)
- SW: Schlitz, Wendelschlitz (des Wendelpins)

## Patentansprüche

1. Kontaktpartnerkombination (1) für eine elektrisch leitende Steckverbindung, aufweisend eine Kontaktbuchse (10) und einen mit der Kontaktbuchse korrespondierenden Kontaktstecker (20) und eine zwischen den Kontaktflächen der Kontaktbuchse (10) und dem Kontaktstecker (20) angeordneten Wellenhülse (30), **dadurch gekennzeichnet, dass** der Kontaktstecker als Wendelpin (20) mit der Eigenschaft, sich bei Temperaturänderung zu verformen ausgebildet ist und dieser einen Steckkörper in Form eines Pins (21) aufweist, in den ein Schlitz (SW) eingebracht ist, sodass eine temperaturänderungsinduzierte Verformung in radialer Richtung unterstützt ist und die Wellenhülse (30) sowohl zur Weiterleitung der temperaturänderungsinduzierten Verformung des Wendelpins (20) als Kontaktnormalkraftänderung an die Kontaktfläche der Kontaktbuchse (10) als auch zur Begrenzung des Betrages der Kontaktnormalkraft durch eine elastische Verformung ausgebildet ist.

2. Kontaktpartnerkombination (1) gemäß Anspruch 1, **dadurch gekennzeichnet, dass** die Wellenhülse (30) eine weitgehend lineare Erstreckung in axialer Richtung aufweist.

3. Kontaktpartnerkombination (1) gemäß Anspruch 1, **dadurch gekennzeichnet, dass** die Wellenhülse (30) in Umfangsrichtung eine Mehrzahl wellenförmiger Strukturen aufweist, gebildet durch Krümmungsradien und/oder bogenförmig gekrümmte Bereiche.

4. Kontaktpartnerkombination (1) gemäß Anspruch 3, **dadurch gekennzeichnet, dass** die Krümmungsradien und/oder bogenförmig gekrümmten Bereiche wechselweise radial nach innen und radial nach außen gewölbt sind.

5. Kontaktpartnerkombination (1) gemäß Anspruch 4, **dadurch gekennzeichnet, dass** die nach innen gewölbten Bereiche Kontaktflächen mit den Kontaktflächen des Wendelpins (20) bilden und einen Krümmungsradius R2 aufweisen.

6. Kontaktpartnerkombination (1) gemäß Anspruch 4, **dadurch gekennzeichnet, dass** die nach außen gewölbten Bereiche Kontaktflächen mit den Kontaktflächen der Kontaktbuchse (10) bilden und einen Krümmungsradius R1 aufweisen.

7. Kontaktpartnerkombination (1) gemäß Anspruch 5 und 6, **dadurch gekennzeichnet, dass** die Krümmungsradien R1, R2 unterschiedliche Vorzeichen aufweisen.

8. Kontaktpartnerkombination (1) gemäß Anspruch 1, **dadurch gekennzeichnet, dass** die Wellenhülse (30) wenigstens einen Schlitz (SH) aufweist.

9. Kontaktpartnerkombination (1) gemäß Anspruch 1, **dadurch gekennzeichnet, dass** die Wellenhülse (30) wenigstens bereichsweise eine Öffnung (OE) aufweist, sodass ein wenigstens bereichsweise offener Querschnitt gebildet ist.

10. Kontaktpartnerkombination (1) gemäß Anspruch 1, **dadurch gekennzeichnet, dass** der Wendelpin (20) aus einem Werkstoff mit hohem Temperaturausdehnungskoeffizienten und/oder aus einem Mehrschichtmaterial oder einer Formgedächtnislegierung gebildet ist, mit der Eigenschaft, durch Temperaturänderung eine Formänderung zu vollziehen.

11. Kontaktpartnerkombination (1) gemäß Anspruch 1, **dadurch gekennzeichnet, dass** sich der Schlitz (SW) in Längsrichtung schräg und/oder wendelförmig erstreckt.

12. Kontaktpartnerkombination (1) gemäß Anspruch 1 und 8, **dadurch gekennzeichnet, dass** der Schlitz (SW) und der wenigstens eine Schlitz (SH) zueinander nicht kongruent sind, sodass ein Verhaken der Wellenhülse (30) mit dem Wendelpin (20) verhindert ist.

13. Kontaktpartnerkombination (1) gemäß Anspruch 1, **dadurch gekennzeichnet, dass** der Wendelpin (20) axial endseitig entgegen der Steckrichtung des Wendelpins (20) ein Funktionselement (40) aufweist.

14. Lösbare Steckverbindung zur Übertragung elektrischer Energie, aufweisend wenigstens eine Kontaktpartnerkombination gemäß einem der vorgehenden Ansprüche.

## Claims

1. Contact partner combination (1) for an electrically conductive plug-in connection, comprising a contact socket (10) and a contact plug (20) corresponding to the contact socket and a shaft sleeve (30) arranged between the contact surfaces of the contact socket (10) and the contact plug (20), **characterized in that** the contact plug is in the form of a helical pin (20) with the property of deforming in the event of a change in temperature and this helical pin has a plug-in body in the form of a pin (21) in which a slot (SW) is made, so that a deformation in the radial direction induced by a change in temperature is assisted and the shaft sleeve (30) is designed both for forwarding the deformation of the helical pin (20) induced by a change in temperature as a change in contact normal force to the contact surface of the contact socket (10) and for limiting the magnitude of the contact normal force by an elastic deformation.

2. Contact partner combination (1) according to Claim 1, **characterized in that** the shaft sleeve (30) has a largely linear extent in the axial direction.

3. Contact partner combination (1) according to Claim 1, **characterized in that** the shaft sleeve (30) has a plurality of wave-shaped structures, formed by radii of curvature and/or arcuately curved regions, in the circumferential direction.

4. Contact partner combination (1) according to Claim 3, **characterized in that** the radii of curvature and/or arcuately curved regions are alternately curved radially inwards and radially outwards.

5. Contact partner combination (1) according to Claim 4, **characterized in that** the inwardly curved regions form contact areas with the contact areas of the helical pin (20) and have a radius of curvature R2.

6. Contact partner combination (1) according to Claim 4, **characterized in that** the outwardly curved regions form contact areas with the contact areas of the contact socket (10) and have a radius of curvature R1.

7. Contact partner combination (1) according to Claims 5 and 6, **characterized in that** the radii of curvature R1, R2 have different signs.

8. Contact partner combination (1) according to Claim 1, **characterized in that** the shaft sleeve (30) has at least one slot (SH).

9. Contact partner combination (1) according to Claim 1, **characterized in that** the shaft sleeve (30) has an opening (OE) at least in regions, so that a cross section which is open at least in regions is formed.

10. Contact partner combination (1) according to Claim 1, **characterized in that** the helical pin (20) is formed from a material with a high coefficient of thermal expansion and/or from a multi-layer material or a shape memory alloy with the property of carrying out a change in shape owing to a change in temperature.

11. Contact partner combination (1) according to Claim 1, **characterized in that** the slot (SW) extends obliquely and/or helically in the longitudinal direction.

12. Contact partner combination (1) according to Claims 1 and 8, **characterized in that** the slot (SW) and the at least one slot (SH) are not congruent to each other, so that interengagement of the shaft sleeve (30) with the helical pin (20) is prevented.

13. Contact partner combination (1) according to Claim 1, **characterized in that** the helical pin (20) has a functional element (40) at the axial end opposite to the plug-in direction of the helical pin (20).

14. Releasable plug-in connection for transmitting electrical energy, comprising at least one contact partner combination according to any of the preceding claims.

## Revendications

1. Combinaison (1) de partenaires de contact pour un connexion enfichable électriquement conductrice, présentant une douille de contact (10) et une fiche de contact (20) correspondant à la douille de contact et un manchon ondulé (30) agencé entre les faces de contact de la douille de contact (10) et la fiche de contact (20), **caractérisée en ce que** la fiche de contact est réalisée comme une broche hélicoïdale (20) présentant la propriété de se déformer lors d'une modification de la température et présentant un corps de fiche sous la forme d'une broche (21), dans laquelle est réalisée une fente (SW), de telle sorte qu'une déformation induite par une modification de température est soutenue dans la direction radiale et le manchon ondulé (30) est réalisé à la fois pour la transmission de la déformation induite par une modification de température de la broche ondulée (20) comme modification de la force normale de contact au niveau de la face de contact de la douille de contact (10) et pour la limitation de l'amplitude de la force normale de contact par une déformation élastique.

2. Combinaison (1) de partenaires de contact selon la revendication 1, **caractérisée en ce que** le manchon ondulé (30) présente une extension essentiellement linéaire dans la direction axiale.

3. Combinaison (1) de partenaires de contact selon la revendication 1, **caractérisée en ce que** le manchon ondulé (30) présente une pluralité de structures ondulées dans la direction périphérique, formées par des rayons de courbure et/ou des zones incurvées en forme d'arc.

4. Combinaison (1) de partenaires de contact selon la revendication 3, **caractérisée en ce que** les rayons de courbure et/ou les zones incurvées en forme d'arc sont courbé(e)s alternativement radialement vers l'intérieur et radialement vers extérieur.

5. Combinaison (1) de partenaires de contact selon la revendication 4, **caractérisée en ce que** les zones courbées vers l'intérieur forment des faces de contact avec les faces de contact de la broche hélicoïdale (20) et présentent un rayon de courbure R2.

6. Combinaison (1) de partenaires de contact selon la revendication 4, **caractérisée en ce que** les zones courbées vers l'extérieur forment des faces de contact avec les faces de contact de la douille de contact (10) et présentent un rayon de courbure R1.

7. Combinaison (1) des partenaires de contact selon la revendication 5 et 6, **caractérisée en ce que** les rayons de courbure R1, R2 présentent des signes différents.

8. Combinaison (1) de partenaires de contact selon la revendication 1, **caractérisée en ce que** le manchon ondulé (30) présente au moins une fente (SH).

9. Combinaison (1) de partenaires de contact selon la revendication 1, **caractérisée en ce que** le manchon ondulé (30) présente, au moins par zones, une ouverture (OE) de telle sorte une section transversale au moins partiellement ouverte est formée.

10. Combinaison (1) de partenaires de contact selon la revendication 1, **caractérisée en ce que** la broche hélicoïdale (20) est formée d'un matériau présentant un coefficient de dilatation thermique élevé et/ou d'un matériau multicouche ou d'un alliage à mémoire de forme, présentant la propriété d'accomplir une modification de forme par une modification de température.

11. Combinaison (1) de partenaires de contact selon la revendication 1, **caractérisée en ce que** la fente (SW) s'étend en biais et/ou de manière hélicoïdale dans la direction longitudinale.

12. Combinaison (1) de partenaires de contact selon la revendication 1 et 8, **caractérisée en ce que** la fente (SW) et ladite au moins une fente (SH) ne sont pas congruentes l'une à l'autre de telle sorte qu'une imbrication du manchon ondulé (30) et de la broche hélicoïdale (20) est empêchée.

13. Combinaison (1) de partenaires de contact selon la revendication 1, **caractérisée en ce que** la broche hélicoïdale (20) présente un élément fonctionnel (40) axialement, à l'extrémité opposée au sens d'enfichage de la broche hélicoïdale (20).

14. Connexion enfichable détachable pour la transmission d'énergie électrique, présentant au moins une combinaison de partenaires de contact selon l'une des revendications précédentes.
